# DEMANDE DE BREVET EUROPEEN

(11) **EP 0 440 529 A1**
(43) Date de publication de la demande: **07.08.1991**
(21) Numéro de dépôt: 91400169.8
(22) Date de dépôt: 25.01.1991
(51) Int. Cl.: H01J 25/10

(54) **Tube hyperfréquence multifaisceau à groupes de cavités adjacentes**

(30) Priorité: 02.02.1990 FR 9001229
(71) Demandeur: THOMSON TUBES ELECTRONIQUES, F-92100 Boulogne-Billancourt (FR)
(72) Inventeur: Mourier, Georges, F-92045 Paris la Défense (FR)
(74) Mandataire: Guérin, Michel

(57) **Abrégé**

La présente invention concerne un tube hyperfréquence à n (n entier supérieur à un) faisceaux d'électrons (2) longitudinaux parallèles, répartis sur une couronne centrée sur un axe XX′. Les faisceaux d'électrons (2) traversent plusieurs groupes (100,200,300...) de n cavités (10,20,30...).

Pour que chaque groupe (100,200,300...) résonne sur une seule fréquence, on prévoit que les cavités d'un même groupe fonctionnent dans leur mode fondamental, à une même fréquence et soient excitées en phase.

Pour cela on excite en phase les cavités du groupe d'entrée par un dispositif approprié extérieur au tube.

Application aux klystrons multifaisceaux fonctionnant à fréquence élevée.

## Description

La présente invention concerne les tubes hyperfréquences multifaisceaux, à interaction longitudinale, tels que les klystrons multifaisceaux.

Un klystron multifaisceau comporte N faisceaux d'électrons longitudinaux parallèles, produits par un ou plusieurs canons à électrons. Le fait de fractionner un faisceau en plusieurs faisceaux élémentaires a pour avantage de diminuer les effets de charges d'espace et d'obtenir un tube à rendement meilleur. Cela permet aussi d'élever le courant et la puissance du tube ou bien d'abaisser sa tension de fonctionnement.

On peut réunir ensemble dans une même enveloppe plusieurs klystrons monofaisceaux classiques et l'on obtient ainsi un klystron multifaisceau. Les klystrons monofaisceaux sont répartis sur une couronne centrée sur un axe. Cet axe est l'axe du klystron multifaisceau obtenu. Les différents faisceaux d'électrons sont alors parallèles à cet axe. Cette construction permet d'utiliser, sans modification notable, certaines pièces des klystrons monofaisceaux classiques. Les faisceaux produits par chacun des klystrons sont alors des faisceaux élémentaires, ils traversent des cavités successives, chacune étant traversée par tous les faisceaux.

Un klystron monofaisceau classique est construit autour d'un axe qui est l'axe du faisceau d'électrons. On introduit une onde hyperfréquence à amplifier, dans la cavité de rang 1 qui se trouve du côté du canon. C'est la cavité d'entrée. La dernière cavité ou cavité de rang m est reliée à une organe d'utilisation externe, par l'intermédiaire d'une courte ligne de transmission. C'est la cavité de sortie. La ligne de transmission est généralement disposée transversalement par rapport à l'axe du tube. Elle reçoit l'onde hyperfréquence après amplification. Le faisceau d'électrons est recueilli dans un collecteur coaxial avec l'axe du tube. Ce collecteur est placé en aval de la cavité de rang m. Un dispositif de focalisation entoure les cavités. Il empêche le faisceau d'électrons de diverger.

Dans un klystron multifaisceau constitué de plusieurs klystrons monofaisceaux réunis dans une même enveloppe, le dispositif de focalisation peut être commun à tous les tubes.

La demanderesse a déjà proposé, dans la demande de brevet n° 89 07784 déposée le 13 juin 1989, un tube hyperfréquence de type klystron à sortie coaxiale avec le collecteur. Selon un mode de réalisation, cette demande décrit un klystron multifaisceau construit autour d'un axe. Ce klystron comporte principalement, un canon produisant plusieurs faisceaux d'électrons, des cavités successives et un collecteur. Chaque cavité est traversée par tous les faisceaux. Le collecteur situé en aval de la dernière cavité est coaxial avec l'axe du tube. La dernière cavité est couplée à une ligne de transmission qui entoure le collecteur et qui est coaxiale avec ce dernier. Cette ligne de transmission est, par exemple, un guide d'onde coaxial. Le couplage entre la cavité de sortie et la ligne de transmission se fait par au moins un orifice de couplage.

A basse fréquence, ce tube fonctionne convenablement mais dès que la fréquence augmente, les cavités peuvent alors contenir un grand nombre de modes, car elles sont surdimensionnées par rapport à la longueur d'onde transmise dans l'espace libre.

Pour remédier à cet inconvénient, il faudrait diminuer les dimensions des cavités dès que la fréquence augmente. Mais ces dimensions ne peuvent être réduites suffisamment à cause de l'encombrement du ou des canons produisant les faisceaux d'électrons.

La présente invention vise à remédier à cet inconvénient et propose un tube hyperfréquence multifaisceau comportant des groupes de cavités. Chaque groupe de cavités résonne sur une seule fréquence. De plus, ce tube peut travailler à fréquence élevée.

La présente invention propose un tube hyperfréquence comportant :
n (nombre entier supérieur à un ) faisceaux d'électrons longitudinaux parallèles répartis sur une couronne centrée sur un axe XX′. Les faisceaux traversent plusieurs groupes de n cavités. Les cavités d'un même groupe fonctionnent dans leur mode fondamental, à une même fréquence et sont excitées en phase de manière à ce que chaque groupe résonne sur une seule fréquence.

Selon une variante, une cavité est réalisée par le couplage de plusieurs cavités élémentaires, une seule des cavités élémentaires étant traversée par un faisceau d'électrons.

Le tube comporte un groupe de cavités d'entrée, les cavités de ce groupe étant excitées en phase par un dispositif approprié extérieur au tube.

Selon une première construction, les cavités du groupe d'entrée sont couplées entre elles, le dispositif d'excitation étant réalisé par une ligne de transmission couplée à une des cavités.

Selon une autre construction, les cavités du groupe d'entrée sont isolées électriquement les unes des autres. Elles sont excitées en phase par une ligne de transmission se divisant en n tronçons identiques, chaque tronçon étant couplé à une des cavités. La ligne de transmission peut aussi être couplée à une cavité supplémentaire, couplée à toutes les cavités de façon symétrique.

Le tube comporte un groupe de cavités de sortie.

Il y a aussi plusieurs variantes pour réaliser la sortie de l'énergie hyperfréquence.

Selon une première construction, les cavités du groupe de sortie sont isolées électriquement les unes des autres. Elles sont couplées par au moins un orifice à une ligne de transmission coaxiale avec l'axe du tube.

Selon une autre construction, les cavités du groupe de sortie sont couplées entre elles. Une des cavités est couplée à une ligne de transmission latérale.

L'invention va être expliquée en détail, au moyen de la description qui suit. Cette description sera faite en référence aux dessins annexés parmi lesquels :
- la figure 1 est une vue partielle schématique, en coupe longitudinale, d'un klystron multifaisceau, à sortie coaxiale, conforme à l'invention;
- la figure 2 représente en coupe transversale selon l'axe AA′ de la figure 1, le groupe de cavités de sortie;
- la figure 3 représente en coupe longitudinale une variante de la sortie et du collecteur d'un klystron selon l'invention;
- la figure 4 représente en coupe transversale selon l'axe BB′ de la figure 3, le collecteur du klystron;
- la figure 5 représente en coupe longitudinale un klystron multifaisceau, à sortie latérale, conforme à l'invention;
- la figure 6 représente en coupe longitudinale, l'excitation du groupe de cavités d'entrée d'un klystron selon l'invention;
- la figure 7 représente en coupe longitudinale, une variante de l'excitation, du groupe de cavités d'entrée d'un klystron selon l'invention.

Le klystron multifaisceau représenté sur les figures 1 et 2 est un klystron à n faisceaux 2 d'électrons, n est un entier supérieur à un. Ici n est égal à six. Les faisceaux d'électrons sont produits chacun par un canon à électrons 1. Les faisceaux d'électrons 2 sont longitudinaux et parallèles.

Le klystron est construit autour d'un axe XX′ de révolution. Les six canons à électrons 1 sont répartis sur une couronne centrée sur l'axe XX′. Chaque faisceau d'électrons 2 traverse des cavités 10,20,30,40, placées à la suite les unes des autres. Deux cavités successives sont séparées par un tube de glissement 3.

Chaque cavité 10 placée à proximité de chaque canon à électrons porte le rang 1, les suivantes respectivement les rangs 2,3,...m, (m est un nombre entier supérieur à 1). Sur la figure 1, m est égal à 4. Les cavités 10 sont dites d'entrée. Les cavités 40 sont dites de sortie.

On peut définir des groupes 100,200,300,400 de cavités . Ces groupes de cavités comportent des cavités de même rang, traversées par des faisceaux d'électrons 2 différents. Le groupe 100 est le groupe d'entrée. Le groupe 400 est le groupe de sortie.

Les cavités 10, 20, 30, 40 appartenant à un même groupe, sont identiques. Elles peuvent fonctionner sur leur mode fondamental à une même fréquence. On peut envisager que cette fréquence soit légèrement différente d'un groupe à l'autre.

On introduit dans le groupe 100 d'entrée une onde hyperfréquence à amplifier. Cette onde excite les cavités du groupe 100 d'entrée puis, de proche en proche, les cavités des autres groupes 200,300,400. Le groupe de sortie 400 est relié à un dispositif destiné à recueillir l'onde hyperfréquence après amplification. Ce dispositif est réalisé par une ligne de transmission 6 qui peut être, par exemple, un guide d'onde circulaire ou un coaxial.

Un coaxial comprend un conducteur intérieur entouré d'un conducteur extérieur. Le conducteur extérieur est creux. Le conducteur intérieur peut être plein ou creux. Ces deux conducteurs sont de préférence des cylindres de révolution montés coaxialement. L'espace compris entre les deux conducteurs peut être rempli d'air, d'un gaz ou soumis au vide.

Une cavité 10,20,30,40 peut être constituée de plusieurs cavités élémentaires 11,12,21,22,31,32 couplées entre elles. Une seule des cavités élémentaires est traversée par un faisceau d'électrons.

On a représenté sur la figure 2, le groupe de cavités de sortie 400. La figure n'est pas à l'échelle.

Ce groupe de cavités de sortie 400 comporte six cavités 40 isolées électriquement les unes des autres. Chaque cavité 40 est constituée de deux cavités élémentaires 41,42 couplées entre elles. Seule la cavité élémentaire 42 est traversée par un faisceau d'électrons. Les deux cavités élémentaires 41,42 sont couplées par un orifice de couplage 19.

On se réfère maintenant à la figure 1. Le groupe de sortie 400 est couplé à la ligne de transmission 6. Toutes les cavités 40 sont, par exemple, couplées par au moins un orifice de couplage 16 à la ligne de transmission 6. Les couplages directs entre cavités 40 sont pratiquement nuls. Il existe toutefois des couplages indirects par l'intermédiaire de champs de débordement dans les orifices de couplage 16. Ces couplages sont faibles par rapport aux couplages avec la ligne de transmission 6 mais non négligeables.

Dans une autre configuration, représentée à la figure 5, les cavités 40 sont toutes couplées entre elles. La ligne de transmission peut alors être couplée à une seule des cavités 40, au niveau d'une cavité élémentaire 41 ou 42.

La présente invention prévoit que le groupe de cavités de sortie 400 résonne sur une fréquence unique. En effet, lorsque l'on couple plusieurs cavités identiques résonant à une même fréquence, le groupe de cavités possède autant de fréquences de résonance que de cavités. Ces fréquences de résonance sont décalées et correspondent à des déphasages entre cavités voisines.

Pour que le groupe de cavités de sortie 400 résonne sur une seule fréquence, un moyen simple est que les cavités 40 de sortie soient toutes excitées en phase. Le déphasage entre cavités voisines est sensiblement nul. Le groupe de cavités 40 de sortie résonne alors sur le mode dit "zéro".

L'excitation en phase des cavités 40 de sortie dépend de l'excitation des cavités 10 d'entrée.

Selon l'invention, on prévoit une excitation en phase des cavités 10 appartenant au groupe d'entrée 100.

L'excitation en phase se transmet de proche en proche aux cavités des autres groupes. Les cavités d'un même groupe sont alors excitées en phase. Chaque groupe de cavités résonne sur une seule fréquence.

Avant de voir différentes possibilités pour exciter les cavités 10 en phase on va décrire plus en détail, les cavités, la sortie et le collecteur de klystrons selon l'invention.

Comme on le voit sur les figures 1 et 2, un groupe 100,200,300,400 de cavités a une forme d'anneau centré sur l'axe XX′. On peut définir un espace mort 5, dans la partie centrale évidée de l'anneau. Cet espace mort est partiellement inutilisé.

Toutes les cavités 40 sont identiques et ont la forme d'un secteur d'anneau. Sur la figure 2, les cavités 40 sont constituées de deux cavités élémentaires 41,42 identiques en secteur d'anneau.

Toutes les cavités élémentaires 11,12,21,22,31,32... sont délimitées par six parois. Il en est de même pour les cavités 10,20,30,40.

Deux premières parois 9 sont radiales, deux autres parois 13,14 sont transversales à l'axe XX′ et sont en vis à vis. Un faisceau d'électrons 2 pénètre dans une cavité élémentaire du côté de la paroi 13 et en sort du côté de la paroi 14. La paroi 14 est une paroi terminale. Les deux autres parois 15 en forme de secteur de cylindre ferment le secteur d'anneau. Elles sont latérales, l'une interne donne sur l'espace mort 5, l'autre externe donne vers l'extérieur du tube.

Les cavités élémentaires 11,12,21,22, . . . auraient pu avoir une forme différente; elles auraient pu avoir la forme de cylindre ou de secteur de cylindre, par exemple. Il en est de même pour les cavités 10,20,30,40.

Selon une première construction, représentée sur la figure 1 la ligne de transmission 6 s'étend dans le prolongement de l'axe XX′. Cette ligne de transmission 6 est reliée d'un côté au klystron et de l'autre à un organe d'utilisation non représenté. La ligne de transmission 6 est un coaxial. Il comporte un conducteur intérieur 17 et un conducteur extérieur 18. Son axe et confondu avec l'axe XX′. Le coaxial 6 a une extrémité 7 reliée à l'organe d'utilisation. C'est son extrémité supérieure. Son autre extrémité 8 est solidaire du klystron. C'est son extrémité inférieure ou sa base. La base 8 du coaxial est solidaire de la paroi terminale 14 des cavités élémentaires 41,42 de sortie. La liaison entre le coaxial 6 et les cavités élémentaires 41,42 de sortie doit être étanche pour éviter des fuites d'énergie hyperfréquence vers l'extérieur.

Chaque cavité 40 de sortie comporte un orifice de couplage 16 qui traverse sa paroi terminale 14 et qui débouche à l'intérieur de la ligne de transmission 6. Il est situé au niveau d'une cavité élémentaire 41 ou d'une cavité élémentaire 42.

Les orifices de couplage 16 des cavités 40 de sortie sont répartis sur une couronne centrée sur l'axe XX′. Si la ligne de transmission est un coaxial, les orifices de couplage 16 déboucheront dans l'espace compris entre le conducteur intérieur 17 et le conducteur extérieur 18.

Chaque faisceau 2 traverse, de part en part, une cavité élémentaire 42 de sortie et est recueilli dans un collecteur 4 unique pour le tube. Ce collecteur 4 entoure la ligne de transmission 6 et est concentrique avec elle. Le collecteur 4 a généralement la forme d'un cylindre creux. Il est métallique. Il est solidaire à sa base de la paroi terminale 14 des cavités 40 de sortie. Son extrémité supérieure est fermée, elle peut prendre appui sur la ligne de transmission 6. Sur la figure 1, le collecteur 4 a la forme d'un dôme. Les faisceaux d'électrons 2 pénètrent à l'intérieur du collecteur 4 et percutent sa paroi extérieure. La surface de cette dernière sera suffisante pour permettre un refroidissement efficace. Puisque le collecteur est placé à l'extérieur de la ligne de transmission 6, ses dimensions maximales ne sont pas limitées.

On peut placer à l'intérieur du collecteur 4, autour de la ligne de transmission 6 par exemple, un circuit permettant la circulation d'un fluide réfrigérant. Cette construction sera surtout utilisée si le klystron travaille à puissance crête et/ou moyenne élevée.

Des contraintes de dimensions apparaissent seulement pour la ligne de transmission 6. Le diamètre extérieur de la ligne de transmission 6 doit être inférieur au diamètre intérieur de la couronne sur laquelle les faisceaux d'électrons sont disposés. De plus, on a intérêt à limiter le diamètre extérieur de la ligne de transmission 6 pour ne pas ajouter inutilement de mode supérieur. Lorsque la ligne de transmission 6 est un coaxial, son conducteur intérieur 17 pourra prolonger l'espace mort 5 situé au centre des groupes de cavités.

On placera, de préférence, à l'intérieur de la ligne de transmission 6, une fenêtre hyperfréquence 19 étanche, avant la liaison avec l'organe d'utilisation. Cette fenêtre 19 est destinée à maintenir un vide poussé à l'intérieur du tube tout en laissant passer les ondes hyperfréquences vers l'organe d'utilisation. Au lieu d'utiliser une seule fenêtre 19, on pourrait aussi obturer tous les orifices de couplage 16 avec des fenêtres.

Si la ligne de transmission 6 est un guide d'onde circulaire, ce dernier fonctionnera de préférence en mode TM₀₁. Ce mode TM₀₁ se couple aisément au mode des cavités grâce à sa symétrie axiale.

Si la ligne de transmission 6 est un coaxial, ce dernier fonctionnera de préférence, en mode TEM, ce mode étant le plus utilisé.

On a représenté aux figures 3 et 4 une première variante de la sortie et du collecteur d'un klystron conforme à l'invention. Chaque cavité de sortie 40 ne comporte qu'une seule cavité. Les cavités 40 sont isolées électriquement les unes des autres. Le collecteur porte la référence 54. Il est situé dans le prolongement de l'axe XX′, est coaxial avec lui. Il est central. Il a la forme d'un cylindre creux. La ligne de transmission porte la référence 55. Elle est coaxiale avec le collecteur 54 et l'entoure. La ligne de transmission 55 est un coaxial. Son conducteur extérieur 56 prend appui sur la paroi extérieure des cavités 40. Son conducteur intérieur 57 prend appui sur le sommet du collecteur 54. Il a sensiblement le même diamètre.

Chaque cavité de sortie 40 comporte un orifice de couplage 58 à travers sa paroi terminale. Cet orifice de couplage 58 est oblong et débouche à l'intérieur de la ligne de transmission 55, dans l'espace compris entre le conducteur intérieur 57 et le conducteur extérieur 56.

On pourra comme dans la construction décrite à la figure 1, placer une fenêtre étanche à l'intérieur de la ligne de transmission 55 ou bien plusieurs fenêtres étanches pour obturer les orifices de couplage 58. Elles ne sont pas représentées.

On a représenté à la figure 5 une autre variante de la sortie et du collecteur d'un klystron selon l'invention. La ligne de transmission 46 est maintenant latérale. Elle est représentée sur la figure, transversale à l'axe XX′. Les cavités 40 sont toutes couplées entre elles. La ligne de transmission 46 est couplée à une seule cavité 40.

Le couplage se fait par au moins un orifice à travers la paroi latérale externe 15 de la cavité 40. On s'arrange pour que le couplage soit plus intense entre deux cavités 40 adjacentes qu'entre la ligne de transmission 46 et la cavité 40 à laquelle elle est couplée.

Le collecteur 44 est placé, de manière classique, dans le prolongement de l'axe XX′et est concentrique avec lui.

Chaque cavité de sortie 40 excite par l'orifice de couplage 16,58 des champs électromagnétiques dans la ligne de transmission 6,55 lorsque le klystron a la configuration de la figure 1 ou de la figure 3.

Lorsque le klystron a la configuration de la figure 5, la cavité 40 reliée à la ligne de transmission 46 excite des champs électromagnétiques à l'intérieur de cette ligne de transmission 46.

On a vu que l'excitation des cavités 40 de sortie dépendait de l'excitation des cavités 10 d'entrée.

Les cavités 10 d'entrée doivent aussi être excitées en phase. Pour obtenir un bon rendement, les amplitudes des champs excités dans les cavités 10 d'entrée doivent être sensiblement égales. Il y a plusieurs modes de réalisation pour exciter en phase les cavités 10 d'entrée.

Sur la figure 1, les cavités 10 d'entrée sont couplées entre elles par des orifices ou des boucles. On excite une seule des cavités d'entrée à la fréquence F, en la reliant à une ligne de transmission 25. Il s'agit de la cavité de droite. Cette ligne de transmission est un guide d'onde qui propage une onde hyperfréquence à amplifier provenant d'une source hyperfréquence non représentée. Toutes les cavités 10 sont excitées alors en phase si l'on choisit convenablement la fréquence F. De plus, il est préférable que les amplitudes des champs excitées dans les cavités 10 soient sensiblement égales, pour cela il faut que le couplage entre cavités 10 voisines soit plus intense que le couplage entre la ligne de transmission 25 et la cavité élémentaire 10 à laquelle elle est couplée.

Selon une variante, les cavités 10 d'entrée sont isolées électriquement les unes des autres. On les excite en phase, chacune séparément, par une ligne de transmission, toutes les lignes étant reliées à une même source hyperfréquence. Cette variante permet d'obtenir une meilleure symétrie électrique que précédemment, au prix de complications mécaniques.

La figure 6 représente une première réalisation de cette variante. On utilise une ligne de transmission 33 de petite section droite, qui pénètre à l'intérieur du klystron sensiblement transversalement à l'axe XX′, entre deux tubes de glissements 3 contigus. La ligne de transmission 33 se divise à une extrémité, en petits tronçons 34 qui sont chacun couplés à une cavité 10.

L'autre extrémité de la ligne de transmission 33 est reliée à une source hyperfréquence, non représentée. Le couplage se fait au niveau des parois terminales 14 des cavités 10 d'entrée. Ce couplage se fait par orifices ou par boucles. Les petits tronçons 34 seront de préférence placés symétriquement par rapport à l'axe XX′. On pourra les répartir sur une couronne centrée sur l'axe XX′. La ligne de transmission 33 et les tronçons 34 seront de préférence soit des guides d'ondes, soit des coaxiaux.

La figure 7 représente une deuxième réalisation de cette variante. Dans cette construction, on a couplé toutes les cavités 10 à une cavité supplémentaire 35. La cavité supplémentaire 35 est disposée dans un espace délimité par les tubes de glissement 3 séparant le groupe de cavités 100 et le groupe de cavités 200. Cette cavité supplémentaire 35 sera, par exemple, cylindrique et coaxiale avec l'axe XX′. La cavité supplémentaire 35 est couplée d'un côté à toutes les cavités 10 d'entrée, de façon symétrique et de l'autre à une ligne de transmission 36 de faible diamètre. Cette ligne de transmission 36 sera disposée, par exemple, comme la ligne de transmission 33 décrite à la figure 6. Les boucles ou orifices, permettant de coupler la cavité supplémentaire 35 et les cavités 10 d'entrée, traverseront les parois terminales 14 des cavités 10. Ces orifices de couplage ou ces boucles seront répartis, de préférence, sur une couronne centrée sur l'axe XX′.

Dans les autres groupes de cavités 200, 300 les cavités 20,30 seront de préférence isolées électriquement les unes des autres, mais elles pourraient aussi être couplées entre elles.

La présente invention n'est pas limitée aux exemples décrits. Des variantes sont possibles, notamment en ce qui concerne le nombre de cavités, le nombre de cavités élémentaires et leurs formes, le nombre de groupes, les dispositifs de couplage entre cavités adjacentes, les dispositifs de couplage entre cavités élémentaires adjacentes, les dispositifs de couplage entre les cavités et les lignes de transmission.

## Revendications

**1** **-** Tube hyperfréquence comportant:
n (nombre entier supérieur à un) faisceaux d'électrons (2) longitudinaux parallèles répartis sur une couronne centrée sur un axe XX′, caractérisé en ce que les faisceaux (2) traversent plusieurs groupes (100,200,300,400) de n cavités (10,20,30,40,..), les cavités (10,20,30,40) d'un même groupe (100,200,300,400) fonctionnant dans leur mode fondamental, à une même fréquence, et étant excitées en phase de manière à ce que chaque groupe (100,200,300,400) résonne sur une seule fréquence.

**2 -** Tube hyperfréquence selon la revendication 1, caractérisé en ce que les cavités (10,20,30,40) comportent un ensemble de cavités élémentaires (11,12,21,22,...) couplées entre elles, une seule cavité élémentaire (12,22,...) étant traversée par un faisceau d'électrons (2).

**3 -** Tube hyperfréquence selon l'une des revendications 1 ou 2, comportant un groupe de cavités d'entrée (100) caractérisé en ce que les cavités (10) du groupe d'entrée (100) sont excitées en phase par un dispositif d'excitation approprié extérieur au tube, cette excitation en phase se transmettant de proche en proche aux cavités (20,30,40) des autres groupes (200,300,400).

**4 -** Tube hyperfréquence selon la revendication 3, caractérisé en ce que les cavités (10) du groupe d'entrée (100) sont couplées entre elles, le dispositif d'excitation étant réalisé par une ligne de transmission (25), couplée à une des cavités (10), la ligne de transmission étant reliée à une source hyperfréquence.

**5 -** Tube hyperfréquence selon la revendication 4, caractérisé en ce que le couplage entre deux cavités (10) est plus intense que le couplage entre la ligne de transmission (25) et la cavité (10) à laquelle elle est couplée, de manière à ce que les amplitudes des champs excités dans les cavités soient sensiblement égales.

**6 -** Tube hyperfréquence selon la revendication 3, caractérisé en ce que les cavités (10) du groupe d'entrée (100) sont isolées électriquement les unes des autres.

**7 -** Tube hyperfréquence selon la revendication 6, caractérisé en ce que le dispositif d'excitation est réalisé par une ligne de transmission (33) se divisant en n tronçons (34) identiques, chaque tronçon (34) étant couplé à une cavité (10).

**8 -** Tube hyperfréquence selon la revendication 6, caractérisé en ce que le dispositif d'excitation est réalisé par une ligne de transmission (36) couplée à au moins une cavité supplémentaire (35), la cavité supplémentaire (35) étant couplée à chaque cavité (10).

**9 -** Tube hyperfréquence, selon l'une des revendications 1 à 8 comportant un groupe de cavités de sortie (400), caractérisé en ce que les cavités (40) du groupe de sortie (400) sont isolées électriquement les unes des autres.

**10 -** Tube hyperfréquence selon la revendication 9, caractérisé en ce que les cavités (40) du groupe de sortie (400) sont couplées, par au moins un orifice, à une ligne de transmission (6) coaxiale avec l'axe XX′, les faisceaux d'électrons (2) étant recueillis dans un collecteur (4) entourant la ligne de transmission (6) et coaxial avec l'axe XX′.

**11 -** Tube hyperfréquence selon la revendication 9, caractérisé en ce que les cavités élémentaires (40) du groupe de sortie (400) sont couplées par au moins un orifice (38), à une ligne de transmission (55) coaxiale avec l'axe XX′, les faisceaux d'électrons ( 2 ) étant recueillis dans un collecteur (54) central, coaxial avec l'axe XX′, la ligne de transmission (55) entourant le collecteur (34).

**12 -** Tube hyperfréquence selon l'une des revendications 1 à 8 comportant un groupe de cavités de sortie (400), caractérisé en ce que les cavités (40) du groupe de sortie (400) sont couplées entre elles.

**13 -** Tube hyperfréquence selon la revendication 12 caractérisé en ce qu'une des cavités (40) est couplée à une ligne de transmission (46) latérale.

**14 -** Tube hyperfréquence selon la revendication 13 caractérisé en ce que le couplage entre deux cavités (40) est plus intense que le couplage entre la ligne de transmission (46) et la cavité (40) à laquelle elle est couplée.
